# EUROPÄISCHE PATENTSCHRIFT

(11) **EP 2 640 228 B1**
(45) Veröffentlichungstag und Bekanntmachung des Hinweises auf die Patenterteilung: **15.07.2015**
(21) Anmeldenummer: 11781787.4
(22) Anmeldetag: 08.11.2011
(51) Int. Cl.: A47B 88/10

(54) **AUSZUGSFÜHRUNG FÜR EIN AUSZUGSTEIL EINES MÖBELS**
PULL-OUT GUIDE FOR A PULL-OUT PART OF A PIECE OF FURNITURE
GLISSIÈRE DE COULISSANT POUR UNE PARTIE COULISSANTE DE MEUBLE

(30) Priorität: 16.11.2010 DE 102010060583
(43) Veröffentlichungstag der Anmeldung: 25.09.2013
(73) Patentinhaber: Paul Hettich GmbH & Co. KG, 32278 Kirchlengern (DE)
(72) Erfinder: BABUCKE-RUNTE, Guido, 33758 Schloß Holte-Stukenbrock (DE); JOSTES, Dirk, 33602 Bielefeld (DE); KÄTHLER, Andreas, 32278 Kirchlengern (DE); MEYER, Bernd, 32469 Petershagen (DE); HERZOG, Roman, 49080 Osnabrück (DE); LIMBERG, Guido, 32108 Bad Salzuflen (DE)
(74) Vertreter: Dantz, Jan Henning
(86) Internationale Anmeldenummer: PCT/EP2011/069667
(87) Internationale Veröffentlichungsnummer: WO 2012/065880

(56) Entgegenhaltungen:
- WO-A1-2008/098563
- DE-A1- 4 019 124
- DE-A1- 4 121 070
- GB-A- 2 416 294
- US-A1- 2007 114 896

## Beschreibung

Die vorliegende Erfindung betrifft eine Auszugsführung für ein Auszugsteil eines Möbels, umfassend eine am Korpus eines Möbels befestigbare Führungsschiene, eine mit einem Auszugsteil koppelbare Laufschiene und eine zwischen der Führungsschiene und der Laufschiene angeordnete, auszugsverlängernde Mittelschiene, die gegenüber der Führungsschiene und der Laufschiene mittels in Wälzkörperkäfigen gehaltenen Wälzkörpern geführt und durch eine Seilzugsteuerung synchronisiert ist.

Auszugsführungen der gattungsgemäßen Art sind an sich bekannt, wobei die Synchronisierung der Mittelschiene durch eine Seilzugsteuerung den Zweck erfüllt, in jeder möglichen Auszugsposition eine maximale Überdeckung zwischen der Mittelschiene einerseits sowie der Führungsschiene und der Laufschiene andererseits zu gewährleisten.

Bei bekannten Konstruktionen ist zu diesem Zweck das Seil der Seilzugsteuerung am vorderen Ende der Führungsschiene und am hinteren Ende der Mittelschiene angeschlossen. Daraus ergibt sich, dass die gesamte Länge des Seiles mindestens der doppelten Länge der Mittelschiene entsprechen muss. Darüber hinaus ergibt sich eine hohe Umfangsgeschwindigkeit der Umlenkrollen beim Ausziehen bzw. Einschieben der Laufschiene nebst der Mittelschiene.

Die DE 41 21 070 offenbart einen Vollauszug mit Synchronisation, wobei eine Mittelschiene bei einer Auszugsbewegung zwangsweise geführt ist. Hierfür sind in der Mittelschiene zwei Laufwagen angeordnet, die über einen Flachriemen oder einen Zahnriemen miteinander synchronisiert sind. Der Flach- oder Zahnriemen wird dabei über eine vordere und eine hintere Umlenkrolle an der Mittelschiene geführt, die auf Laufbahnen an der Korpusschiene und der Schubladenschiene abrollen.

Der vorliegenden Erfindung liegt die Aufgabe zugrunde, eine Auszugsführung der gattungsgemäßen Art zu schaffen, die kostengünstig herstellbar und eine höhere Lebensdauer aufweist.

Diese Aufgabe wird erfindungsgemäß dadurch gelöst, dass die Seilzugsteuerung aus einem um zwei an der Mittelschiene gelagerten Umlenkrollen geführten Seil besteht, welches an den Wälzkörperkäfigen der Wälzlagerung zwischen der Laufschiene und der Führungsschiene einerseits sowie der Mittelschiene andererseits befestigt ist.

Da die Mittelschiene insgesamt nur etwa um den halben Verschiebeweg der Laufschiene verfahren wird, benötigt die Seilzugsteuerung auch nur etwa die halbe Länge der Mittelschiene, wodurch entsprechend die gesamte Seillänge der Seilzugsteuerung gegenüber vorbekannten Konstruktionen um die Hälfte reduziert werden kann. Hieraus ergibt sich eine nicht unbeträchtliche Kostenreduzierung bei der Herstellung entsprechender Auszugsführungen und darüber hinaus ergibt sich der Vorteil, dass die Umfangsgeschwindigkeiten der Umlenkrollen gegenüber vorbekannten Konstruktionen ebenfalls deutlich verringert werden, wodurch die zu erwartende Lebensdauer einer entsprechend gestalteten Auszugsführung beträchtlich erhöht wird.

Bekannt sind einteilig und mehrteilig ausgeführte Wälzlagerungen. Mehrteilig ausgeführte Wälzlagerungen bestehen aus einem vorderen und hinteren Wälzkörperkäfig, die durch eine Abstandsstange verbunden sind.

Bevorzugt ist das Seil bei mehrteilig ausgeführten Wälzlagerungen an den in Auszugsrichtung vorne liegenden Wälzkörperkäfigen angeschlossen.

Eine besonders vorteilhafte Ausführungsform der Erfindung besteht darin, dass das Seil an den Wälzkörperkäfigen spielfrei befestigt ist.

Dabei ist vorgesehen, dass das Seil mit den Wälzkörperkäfigen verschweißt ist, bevorzugt durch Ultraschallschweißen.

Hierdurch ergibt sich eine absolut spielfreie Synchronisation ohne aufwändige Justiermöglichkeiten, da das Seil an den Wälzkörperkäfigen verschweißt oder anderweitig spielfrei festgelegt werden kann.

Das Seil selbst muss nicht vorkonfektioniert werden, wodurch sich ein weiterer Fertigungsvorteil ergibt.

Es ist auch denkbar, zur Reduzierung des unvermeidbar auftretenden Schlupfes zwischen Wälzlagerung und Auszugsschienen, zusätzliche Mttel zum Ausgleich einzubringen.

Weitere Merkmale der Erfindung sind Gegenstand weiterer Unteransprüche.

Ausführungsbeispiele der Erfindung sind in den beigefügten Zeichnungen dargestellt und werden im Folgenden näher beschrieben.

Es zeigen:
- Figur 1: eine Ansicht einer erfindungsgemäßen Auszugsführung
- Figur 2: eine perspektivische Darstellung der Auszugsführung gemäß Figur 1
- Figur 3: eine Stirnansicht der Auszugsführung nach den Figuren 1 und 2
- Figur 4: eine Mittelschiene einer erfindungsgemäßen Auszugsführung nach einem Ausführungsbeispiel der Erfindung als Einzelteil
- Figur 5: eine Ansicht einer Mittelschiene mit Wälzkörperkäfigen und einer Seilzugsteuerung
- Figur 6: eine Ansicht einer Auszugsführung aus einer der Figur 1 entgegenliegenden Blickrichtung.

In den Zeichnungen ist durchgängig mit dem Bezugszeichen 1 insgesamt eine Auszugsführung bezeichnet, die für ein Auszugsteil eines Möbels, beispielsweise eines Schubkastens oder dergleichen, bestimmt ist.

Die Auszugsführung 1 weist im Wesentlichen eine Führungsschiene 2, eine Laufschiene 3 und eine auszugsverlängernde Mittelschiene 4 auf.

Die Führungsschiene 2 ist in bekannter Weise ortsfest am Korpus eines Möbels festlegbar. Die Laufschiene 3 dient zur Koppelung mit einem Auszugsteil eines Möbels, beispielsweise mit einem Schubkasten. Die auszugsverlängernde Mittelschiene 4 ist zwischen der Führungsschiene 2 und der Laufschiene 3 angeordnet und gegenüber den genannten Schienen 2 und 3 durch in Wälzkörperkäfigen 5 gehaltenen Wälzkörpern geführt, wobei als Wälzkörper, die nicht weiter dargestellt sind, bevorzugt Wälzkörperrollen vorgesehen sind.

Die oberen und unteren Wälzlagerungen 11 bestehen aus Wälzkörperkäfigen 5, die mittels einer Abstandsstange 10 miteinander verbunden sind.

Darüber hinaus ist die Auszugsführung 1 mit einer Seilzugsteuerung 6 zur Synchronisierung der Mittelschiene 4 ausgestattet.

Die Seilzugsteuerung 6 besteht aus einem um zwei Umlenkrollen 7 geführten Seil 8, welches an den in Auszugsrichtung gesehen vorderen Wälzkörperkäfigen 5 befestigt ist. Die Umlenkrollen 7 sind einerseits im vorderen Bereich der Mittelschiene 4 und andererseits etwa in der Mitte der Mittelschiene 4 an dieser angeordnet, was besonders die Figuren 1, 2 und 5 zeigen.

Bei dieser mehrteilig ausgeführten Wälzlagerung 11 ist das Seil 8 entsprechend in dem in Auszugsrichtung gesehen vorderen Bereich der Wälzkörperkäfige 5 an diesen angeschlossen. Das bietet den Vorteil, dass auf die Abstandsstange 10 beim Ausfahren des Schubkastens geringere Kräfte einwirken.

Die Verbindung zwischen den Wälzkörperkäfigen 5 und dem Seil 8 ist spielfrei ausgeführt, bevorzugt ist dabei, dass das Seil 8 an entsprechend gestalteten Seilhalterungen 5a angeschweißt ist. Hierbei wird bevorzugt ein Ultraschallschweißen eingesetzt.

Da die Seilzugsteuerung 6 vollständig im Bereich der Mittelschiene 4 integriert ist, entspricht die Gesamtlänge des benötigten Seiles 8 etwa der gesamten Länge der Mittelschiene 4 und ist somit praktisch nur halb so lang wie das Seil 8 bei einer vorbekannten Konstruktion, bei der das Seil 8 an der Führungsschiene 2 einerseits und an der Mittelschiene 4 andererseits endseitig angeschlossen ist.

Entsprechend gering ist der Materialverbrauch und somit ein deutlicher Kostenvorteil bei der Herstellung gegeben. Durch die Anordnung der Seilzugsteuerung 6 in der vorbeschriebenen Form wird auch erreicht, dass die Umfangsgeschwindigkeiten der Umlenkrollen 7 gegenüber vorbekannten Konstruktionen halbiert wird, wodurch die zu erwartende Lebensdauer der Auszugsführung 1 deutlich erhöht wird.

Da die Gesamtlänge der Seilzugsteuerung 6 etwa die Hälfte der Länge der Auszugsführung 1 beträgt, kann in dem nicht von der Seilzugsteuerung 6 benötigten Bauraum der Auszugsführung 1 beispielsweise eine Selbsteinzugsvorrichtung 9, gegebenenfalls mit einer Dämpfungseinrichtung kombiniert, untergebracht werden. Auch andere Funktionsteile können in dem nicht von der Seilzugsteuerung 6 benötigten Bauraum integriert werden.

Wie sich aus den Figuren 3 und 4 ergibt, besteht die Mittelschiene 4 aus einem durch ein Formgebungsverfahren gebildeten, im Querschnitt etwa C-förmigen Profil. Dabei sind die Seitenstege 4a der Mittelschiene 4 zur Bildung von Laufflächen 4b für die Wälzkörper dachförmig zusammengefaltet, was die Figuren 3 und 4 sehr deutlich machen. Diese an sich bekannte und bewährte Konstruktion, wie sie beim Ausführungsbeispiel nach den Figuren 1-3 Verwendung findet, kann, was Figur 4 deutlich macht, auf einfache Weise noch dadurch wesentlich verbessert werden, indem die jeweils freien Längskanten 4c einer der gebildeten Laufflächen 4b außerhalb des genutzten Bereiches der Laufflächen fest mit dem Profil im Übrigen verbunden sind. Dabei kann die Verbindung erfolgen durch Verkleben, durch Verschweißen, durch Punktschweißen, durch eine punktuelle formschlüssige Verpressung oder durch sonstige stoff-, formund/oder kraftschlüssige Verbindungstechniken. Dadurch wird das mehrfach umgeformte gesamte Profil in sich geschlossen und dadurch erheblich verstärkt und versteift, wodurch die Torsionssteifigkeit des C-förmigen Profils erhöht wird.

Ebenso ist es denkbar, durch diese Maßnahmen ein Ausgangsmaterial zu verwenden, dessen Dicke geringer ist als üblicherweise für die Herstellung von Mittelschienen 4 erforderlich.

Die beschriebenen Maßnahmen und Ausgestaltungen der Auszugsführung 1 bewirken insgesamt eine kostengünstige materialsparende Herstellung einer entsprechenden Auszugsführung 1, verbunden mit dem zusätzlichen Vorteil einer voraussichtlich deutlich erhöhten Lebensdauer durch geringere Beanspruchung, insbesondere der Umlenkrollen 7 der Seilzugsteuerung 6.

### Bezugszeichenliste

- 1: Auszugsführung
- 2: Führungsschiene
- 3: Laufschiene
- 4: Mittelschiene
- 4a: Seitensteg
- 4b: Lauffläche
- 4c: Längskante
- 5: Wälzkörperkäfig
- 5a: Seilhalterung
- 6: Seilzugsteuerung
- 7: Umlenkrolle
- 8: Seil
- 9: Selbsteinzugsvorrichtung
- 10: Abstandsstange
- 11: Wälzlagerung

## Patentansprüche

1. Auszugsführung (1) für ein Auszugsteil eines Möbels, umfassend eine am Korpus eines Möbels befestigbare Führungsschiene (2), eine mit einem Auszugsteil koppelbare Laufschiene (3) und eine zwischen der Führungsschiene (2) und der Laufschiene (3) angeordnete, auszugsverlängernde Mittelschiene (4), die gegenüber der Führungsschiene (2) und der Laufschiene (3) mittels in Wälzkörperkäfigen (5) gehaltenen Wälzkörpern geführt und durch eine Seilzugsteuerung (6) synchronisiert ist, **dadurch gekennzeichnet, dass** die Seilzugsteuerung (6) aus einem um zwei an der Mittelschiene (4) gelagerten Umlenkrollen (7) geführten Seil (8) besteht, welches an den Wälzkörperkäfigen (5) zwischen der Laufschiene (4) und der Führungsschiene (2) einerseits sowie der Mittelschiene (3) andererseits befestigt ist.

2. Auszugsführung nach Anspruch 1, **dadurch gekennzeichnet, dass** bei mehrteilig ausgeführten Wälzlagerungen (11) das Seil (8) an in Auszugsrichtung vorne liegenden Wälzkörperkäfigen (5) angeschlossen ist.

3. Auszugsführung nach einem der vorhergehenden Ansprüche, **dadurch gekennzeichnet, dass** das Seil (8) an den Wälzkörperkäfigen (5) spielfrei befestigt ist.

4. Auszugsführung nach Anspruch 3, **dadurch gekennzeichnet, dass** das Seil (8) mit den Wälzkörperkäfigen (5) verschweißt ist.

5. Auszugsführung nach Anspruch 3, **dadurch gekennzeichnet, dass** das Seil (8) mit den Wälzkörperkäfigen (5) durch Ultraschallschweißen verbunden ist.

6. Auszugsführung nach einem der vorhergehenden Ansprüche, wobei die Mittelschiene (4) aus einem durch ein Formgebungsverfahren gebildeten, im Querschnitt etwa C-förmigen Profil besteht, dessen Seitenstege (4a) zur Bildung von Laufflächen (4b) für die Wälzkörper dachförmig zusammengefaltet sind, **dadurch gekennzeichnet, dass** die jeweils freien Längskanten (4c) einer der gebildeten Laufflächen (4b) außerhalb der Laufflächen (4b) fest mit dem Profil im Übrigen verbunden sind.

7. Auszugsführung nach Anspruch 6, **dadurch gekennzeichnet, dass** die Längskanten (4c) der Laufflächen (4b) mit dem Profil im Übrigen verschweißt sind.

8. Auszugsführung nach Anspruch 6, **dadurch gekennzeichnet, dass** die Längskanten (4c) der Laufflächen (4b) durch Punktschweißen mit dem Profil im Übrigen verbunden sind.

9. Auszugsführung nach Anspruch 6, **dadurch gekennzeichnet, dass** die Längskanten (4c) der Laufflächen (4b) mit dem Profil im Übrigen durch Verkleben fest verbunden sind.

10. Auszugsführung nach Anspruch 6, **dadurch gekennzeichnet, dass** die Längskanten (4c) der Laufflächen (4b) mit dem Profil im Übrigen formschlüssig verpresst sind.

11. Auszugsführung nach einem der vorhergehenden Ansprüche, **dadurch gekennzeichnet, dass** Wälzlagerungen (11) vorgesehen sind, die aus Wälzkörperkäfigen (5) bestehen, die mittels einer Abstandsstange (10) miteinander verbunden sind.

## Claims

1. A pull-out guide (1) for a pull-out part of a piece of furniture, comprising a guide rail (2) which can be fastened to the body of a piece of furniture, a running rail (3) which can be coupled to a pull-out part, and a central rail (4) which is arranged between the guide rail (2) and the running rail (3) and extends the pull-out length, is guided in relation to the guide rail (2) and the running rail (3) by means of rolling bodies retained in rolling-body cages (5), and is synchronized by a cable pull control means (6), **characterized in that** the cable pull control means (6) consists of a cable (8) which is guided around two deflection rollers (7) mounted on the central rail (4) and which is fastened to the rolling-body cages (5) between the running rail (3) and the guide rail (2) on the one hand and the central rail (4) on the other hand.

2. A pull-out guide according to claim 1, **characterized in that** in the case of roller bearings (11) arranged in several parts the cable (8) is preferably connected to the rolling-body cages (5) situated at the front in the pull-out direction.

3. A pull-out guide according to one of the preceding claims, **characterized in that** the cable (8) is fastened to the rolling-body cages (5) in a play-free manner.

4. A pull-out guide according to claim 3, **characterized in that** the cable (8) is welded together with the rolling-body cages (5).

5. A pull-out guide according to claim 3, **characterized in that** the cable (8) is connected to the rolling-body cages (5) by ultrasonic welding.

6. A pull-out guide according to one of the preceding claims, wherein central rail (4) consists of a section which is formed by means of a shaping technique and is approximately C-shaped in its cross-section, the side webs (4a) of which are folded together in the manner of a roof for forming the running surfaces (4b) for the rolling bodies, **characterized in that** the respectively free longitudinal edges (4c) of one of the formed running surfaces (4b) are rigidly connected incidentally to the section outside of the running surfaces (4b).

7. A pull-out guide according to claim 6, **characterized in that** the longitudinal edges (4c) of the running surfaces (4b) are welded together incidentally with the section.

8. A pull-out guide according to claim 6, **characterized in that** the longitudinal edges (4c) of the running surfaces (4b) are connected incidentally by spot welding to the section.

9. A pull-out guide according to claim 6, **characterized in that** the longitudinal edges (4c) of the running surfaces (4b) are rigidly connected incidentally by gluing to the section.

10. A pull-out guide according to claim 6, **characterized in that** the longitudinal edges (4c) of the running surfaces (4b) are pressed together incidentally in an interlocking manner with the profile.

11. A pull-out guide according to one of the preceding claims, **characterized in that** roller bearings (11) consisting of rolling-body cages (5) which are connected to each other by means of a distance bar (10) are provided.

## Revendications

1. Guidage d'extraction (1) pour une partie déployable d'un meuble, comprenant un rail de guidage (2) pouvant être fixé au corps d'un meuble, un rail de roulement (3) pouvant être accouplé à une partie déployable et un rail médian (4) prolongeant le déploiement monté entre le rail de guidage (2) et le rail de roulement (3) et qui est guidé au moyen de rouleaux maintenus dans des cages (5) par rapport au rail de guidage (2) et au rail de roulement (3) et qui est synchronisé par une commande par câble de traction (6),
**caractérisé en ce que**
la commande par câble de traction (6) est constituée par un câble (8) guidé sur deux galets de renvoi (7) logés sur le rail médian (4) et qui est fixé sur les cages des rouleaux (5) entre le rail de roulement (4) et le rail de guidage (2) d'une part et le rail médian (3) d'autre part.

2. Guidage d'extraction conforme à la revendication 1,
**caractérisé en ce que**
dans le cas de paliers à roulement (11) réalisés en plusieurs parties, le câble (8) est fixé à des cages de rouleaux (5) situés à l'avant dans la direction de déploiement.

3. Guidage d'extraction conforme à l'une des revendications précédentes,
**caractérisé en ce que**
le câble (8) est fixé sans jeu aux cages de rouleaux (5).

4. Guidage d'extraction conforme à la revendication 3,
**caractérisé en ce que**
le câble (8) est soudé aux cages de rouleaux (5).

5. Guidage d'extraction conforme à la revendication 3,
**caractérisé en ce que**
le câble (8) est relié aux cages de rouleaux (5) par soudure aux ultrasons.

6. Guidage d'extraction conforme à l'une des revendications précédentes, dans lequel le rail médian (4) est constitué par un profilé ayant une section essentiellement en forme de C obtenu par un procédé d'usinage dont les branches latérales (4a) sont repliées en forme de toit pour former des surfaces de roulement (4b) pour les rouleaux,
**caractérisé en ce que**
les arêtes longitudinales libres respectives (4c) de l'une des surfaces de roulement (4b) formées sont en outre reliées solidairement au profilé à l'extérieur des surfaces de roulement (4b).

7. Guidage d'extraction conforme à la revendication 6,
**caractérisé en ce que**
les arêtes longitudinales (4c) des surfaces de roulement (4b) sont en outre soudées au profilé.

8. Guidage d'extraction conforme à la revendication 6,
**caractérisé en ce que**
les arêtes longitudinales (4c) des surfaces de roulement (4b) sont en outre reliées au profilé par soudage par points.

9. Guidage d'extraction conforme à la revendication 6,
**caractérisé en ce que**
les arêtes longitudinales (4c) des surfaces de roulement (4b) sont en outre reliées solidairement au profilé par collage.

10. Guidage d'extraction conforme à la revendication 6,
**caractérisé en ce que**
les arêtes longitudinales (4c) des surfaces de roulement (4b) sont en outre compactées avec le profilé par une liaison par la forme.

11. Guidage d'extraction conforme à l'une des revendications précédentes,
**caractérisé en ce qu'**
il est prévu des paliers à roulement (11) constitués par des cages de rouleaux (5) qui sont reliées entre elles par une tige d'écartement (10).
